# EUROPÄISCHE PATENTSCHRIFT

(11) **EP 1 476 306 B1**
(45) Veröffentlichungstag und Bekanntmachung des Hinweises auf die Patenterteilung: **20.04.2011**
(21) Anmeldenummer: 03702340.5
(22) Anmeldetag: 20.01.2003
(51) Int. Cl.: B41F 33/00

(54) **VORRICHTUNG ZUM TRANSPORT VON BOGEN MIT EINEM BOGENLEITELEMENT**
DEVICE FOR CONVEYING SHEETS THAT COMPRISES A SHEET DIRECTING ELEMENT
DISPOSITIF DE TRANSPORT DE FEUILLES EQUIPE D'UN ELEMENT GUIDE-FEUILLE

(30) Priorität: 20.02.2002 DE 10207073
(43) Veröffentlichungstag der Anmeldung: 17.11.2004
(73) Patentinhaber: KBA-NotaSys SA, 1000 Lausanne 22 (CH)
(72) Erfinder: HENDLE, Thomas, 1005 Lausanne (DE); REINHARD, Gerald, Josef, 97320 Sulzfeld (DE)
(74) Vertreter: Noll, Ronald
(86) Internationale Anmeldenummer: PCT/DE2003/000136
(87) Internationale Veröffentlichungsnummer: WO 2003/070465

(56) Entgegenhaltungen:
- EP-A- 0 820 864
- EP-A- 1 231 057

## Beschreibung

Die Erfindung betrifft eine Vorrichtung zum Transport von Bogen mit einem Bogenleitelement gemäß dem Oberbegriff des Anspruchs 1.

Aus der EP 08 92 754 B1 sind Vorrichtungen zum Transport und Führen von Bogen mittels eines Greifersystems und eines Bogenleitelements in Kombination mit einem Begutachtungssystem zur Qualitätskontrolle in Bogenrotationsdruckmaschinen für den Wertpapierdruck bekannt.

Ein zu begutachtender Bogen wird mit seiner Bogenvorderkante in Greifer des Greifersystems eingeklemmt und durch dieses längs einer Transportrichtung in eine Position bewegt, in der die qualitative Kontrolle stattfindet. Die Transportbahn der Bogenvorderkante ist hierbei durch die Bewegungsbahn des Greifersystems festgelegt. Zur Führung des Bogens dient ein Bogenleitelement, auf dem der zu kontrollierende Teil des Bogens, zum Zeitpunkt der qualitativen Begutachtung, möglichst vollständig und plan, wellen- und faltenfrei zur Auflage kommen soll.

Die DE 697 01 173 T2 zeigt eine Papierführungsvorrichtung gemäß dem Oberbegriff von Anspruch 1 für eine Offsetbogendruckmaschine mit einem Leitblech. Dieses Leitblech weist sich in Transportrichtung erstreckende Vertiefungen auf, in die Greifer eintauchen.

Der Erfindung liegt die Aufgabe zugrunde, eine Vorrichtung zum Transport von Bogen mit einem Bogenleitelement zu schaffen.

Die Aufgabe wird erfindungsgemäß durch die Merkmale des Anspruchs 1 gelöst.

Die mit der Erfindung erzielbaren Vorteile bestehen insbesondere, dass das Bogenleitelement mit zumindest abschnittweise parallel zur Transportrichtung verlaufenden Vertiefungen zur zumindest teilweisen Aufnahme der Greifer versehen ist. Dadurch wird erreicht, dass die durch das Bogenleitelement beschriebene kreisbogenförmige Bogenführungsfläche, zumindest abschnittweise, auf gleicher Höhe wie die durch die Greiferbewegungsbahn festgelegte kreisbogenförmige Transportbahn der Bogenvorderkante verläuft und daher auch die Bogenvorderkante plan zur Auflage auf der Bogenführungsfläche kommt. Die in der Bogenführungsfläche eingearbeiteten Vertiefungen sind insbesondere dergestalt, dass zum Aufnahmezeitpunkt, also in der Bogentransportposition in der die qualitative Kontrolle des Bogens durch das Inspektionssystem bewerkstelligt wird, der Bogen vollflächig plan und wellenfrei auf der durch das Bogenleitelement festgelegten Bogenführungsfläche zur Auflage kommt. Dies bedeutet, dass der Bogen zum Aufnahmezeitpunkt in seiner Position reproduzierbar dem Inspektionssystem gegenüberliegend angeordnet ist. Dadurch wird gewährleistet, dass das Inspektionssystem, welches in seiner Wirkungsweise auf den Abstand zum Bogenleitelement abgestimmt ist, reproduzierbar und fehlerfrei die qualitative Kontrolle des gesamten Druckbogens durchführen kann.

In welcher Art und Weise die Vertiefungen in der Bogenführungsfläche ausgebildet sind, ist grundsätzlich beliebig. Nach einem bevorzugten Ausführungsbeispiel der Erfindung beginnen die Vertiefungen in der Bogenführungsfläche, in Transportrichtung betrachtet, erst ab einer bestimmten Position und verlaufen bis zum Ende der Bogenführungsfläche. Das bedeutet, dass ab der Transportposition, in der sich die in den Greifern eingeklemmte Bogenvorderkante und die Bogenführungsfläche auf gleicher Höhe befinden, der Teil des Bogens, der sich im Überlappungsbereich mit der Bogenführungsfläche befindet, auf dieser vollflächig und plan, wellen- und faltenfrei zur Auflage kommt.

Ebenfalls ist es möglich, die Bogenführungsfläche längs der gesamten Transportrichtung mit parallel verlaufenden Vertiefungen zur teilweisen Aufnahme der Greifer des Greifersystems zu versehen. Dies hat den Vorteil, dass längs der gesamten Transportbewegung die Greifer des Greifersystems soweit in die Ebene der Bogenführungsfläche eintauchen können, dass sich die in den Greifern eingeklemmte Bogenvorderkante längs der gesamten Bewegungsbahn auf gleicher Höhe wie die Bogenführungsfläche befindet. Dies wiederum bedeutet, dass während der gesamten Transportbewegung der Druckbogenteil, der mit der Bogenführungsfläche überlappt auf dieser vollflächig und plan zur Auflage kommt.

Gemäß der Erfindung nähert sich die durch das Bogenleitelement gebildete Bogenführungsfläche kontinuierlich der Transportbahn der Bogenvorderkante. Dazu ist die Bogenführungsfläche des Bogenleitelements zumindest abschnittweise mit Vertiefungen zur Aufnahme der Greifer des Greifersystems versehen. Ab der Bogentransportposition, bei der die Greifer soweit in die Vertiefungen der Bogenführungsfläche eingetaucht sind, dass sich die Transportbahn der Bogenvorderkante auf gleicher Höhe wie die Bogenführungsfläche befindet, kommt der gesamte von der Bogenführungsfläche geführte Teil des Druckbogens auf der Bogenführungsfläche vollflächig und plan, wellen- und faltenfrei zur Auflage.

In einem bevorzugten Ausführungsbeispiel ist die Bogenführungsfläche konkav gekrümmt bzw. beschreibt in Transportrichtung ein konkaves Kreisbogensegment. Kommt insbesondere der Druckbogen auf der kreisbogenförmigen Bogenführungsfläche vollflächig und plan zur Auflage, so besitzt jeder Punkt des Bogen längs der Transportrichtung zum Mittelpunkt des Kreisbogensegments den gleichen Abstand. Wird für die qualitative Kontrolle von Bogen ein Inspektionssystem verwendet, dass zur störungsfreien Funktion einen konstanten Abstand zwischen Inspektionssystem und Druckbogen benötigt, so ist es besonders vorteilhaft, das Inspektionssystem im Mittelpunkt des durch die Bogenführungsfläche beschriebenen Kreisbogensegments anzuordnen.

Konstruktiv kann das Bogenleitelement als Bogenleitblech ausgeführt sein und die Vertiefungen durch Ausschnitte aus dem Bogenleitblech gebildet werden. Dergestalt lässt sich auf kostengünstige Art und Weise eine Bogenführungsfläche herstellen.

Um die Stabilität des als Bogenleitblech ausgeführten Bogenleitelements zu erhöhen, ist es sinnvoll, das Bogenleitblech rückseitig zumindest abschnittsweise mit längs und/oder quer verlaufenden Versteifungsrippen zu versehen.

Prinzipiell ist es auch möglich, das Bogenleitelement als Bogenleitplatte auszubilden, in der die Vertiefungen von Nuten in der Bogenleitplatte gebildet werden.

Eine vorteilhafte Ausführungsform der bestehenden Erfindung besteht darin, das Bogenleitelement zumindest abschnittweise mit lochförmigen Ausnehmungen zum Durchtritt von Luft zu versehen und dem so gestalteten Bogenleitelement eine Saugvorrichtung zuzuordnen, mit deren Hilfe auf der Bogenführungsfläche ein Unterdruck erzeugt werden kann. Durch den auf der Bogenführungsfläche herrschenden Unterdruck wird die Planlage des Druckbogens auf der Bogenführungsfläche unterstützt. Insbesondere kann der Druckbogen gegen seine eigene Schwerkraft, also hängend, auf der Bogenführungsfläche transportiert und geführt werden.

Ist das Bogenleitelement mit einer Einstellvorrichtung zur Lageregulierung versehen, so kann dadurch eine genaue Feinpositionierung des Bogenleitelements in der Vorrichtung zum Transport und Führen von Bogen vorgenommen werden. Dies ist besonders dann von Vorteil, wenn der Vorrichtung zum Transport und Führen von Bogen ein Inspektionssystem gegenüberliegend angeordnet ist, für dessen fehlerfreie Funktion der Abstand zwischen Inspektionssystem und Bogen wie auch die Krümmung des zu untersuchenden Bogens sehr genau eingestellt werden muss.

In einer bevorzugten Ausführungsform ist der Bogenführungsfläche gegenüberliegend ein optisches Inspektionssystem zur Qualitätskontrolle von Bogen angeordnet.

Ausführungsbeispiele der Erfindung sind in den Zeichnungen dargestellt und werden im folgenden näher beschrieben.

Es zeigen:
- Fig. 1: eine Vorrichtung zum Transport und Führen von Bogen mit einem Bogenleitelement und einem gegenüberliegend angeordneten Inspektionssystem zur Qualitätskontrolle von Druckbogen im schematisch dargestellten Querschnitt;
- Fig. 2: die Vorrichtung gemäss Fig. 1 in der Draufsicht aus der Position des gegenüberliegenden Inspektionssystems;
- Fig. 3: die Vorrichtung gemäss Fig. 1 in der Vorderansicht;
- Fig. 4: Längsschnitt durch ein als Bogenleitplatte ausgebildetes Bogenleitelement im Bereich einer Vertiefung mit teilweise in die Ebene der Bogenführungsfläche eingetauchtem Greifer.

In Fig. 1 ist ein Qualitätskontrollsystem mit einem Bogenleitelement 02 in der Bogentransportposition gezeigt, in der die Begutachtung des Bogens 01 durchgeführt wird. Zur qualitativen Begutachtung von Bogen 01 muss, zumindest zum Begutachtungszeitpunkt, der zu prüfende Teil des Bogens 01 reproduzierbar in Abstand und Krümmung sowie wellen- und faltenfrei den Inspektionssystems 04 gegenüberliegend angeordnet sein. Darüber hinaus ist die Bogenführungsfläche 03 des Bogenleitelements 02 dergestalt auszuführen, dass diese auf die Anforderungen von Sender und Empfänger des Inspektionssystems 04 in Position und Gestalt abgestimmt ist. Ein Qualitätskontrollsystem zur qualitativen Begutachtung von Bogen 01 besteht im wesentlichen aus einer durch ein Bogenleitelement 02 gebildeten Bogenführungsfläche 03, einer Transporteinrichtung, die sich aus einem Greifersystem 07 (siehe Fig. 2) mit Greifern 06 und einem Kettenförderer 08 zusammensetzt, und einem Inspektionssystem 04. Ein solches Qualitätskontrollsystem kommt unter anderem bei der Qualitätskontrolle von Druckbogen in einer Rotationsdruckmaschine, wie zum Beispiel in einer Bogenrotationsdruckmaschine für Wertpapiere, zum Einsatz.

Ein zu inspizierender Bogen 01 wird an seiner Vorderkante in die Greifer 06 des Greifersystems 07 eingeklemmt und in Transportrichtung 09 transportiert. Das Greifersystem 07 ist an umlaufenden Ketten eines an sich bekannten Kettenförderers 08 befestigt. Im vorliegenden Ausführungsbeispiel wird die Bewegungsbahn der in den Greifern 06 des Greifersystems 07 fixierten Bogenvorderkante durch ein Kreisbogensegment mit Radius Rg beschrieben. Die Führung des in Transportrichtung 09 bewegten Bogens 01 wird durch ein Bogenleitelement 02, auf dessen Bogenführungsfläche 03 der Bogen 01 zur Auflage kommt, bewerkstelligt. Im vorliegenden Ausführungsbeispiel ist das Bogenleitelement 02 als Bogenleitblech 02 ausgebildet. Die Bogenführungsfläche 03 des Bogenleitelements 02 beschreibt ein Kreisbogensegment mit Radius Ra dessen konkave Seite dem Inspektionssystem 04 zugewandt ist. Des weiteren ist das Inspektionssystem 04 im Mittelpunkt des Kreisbogensegments der Bogenführungsfläche 03 angeordnet. Daraus folgt, dass im vorliegenden Ausführungsbeispiel die Gestalt der Bogenführungsfläche 03 und die Position von Bogenführungsfläche 03 zum Inspektionssystem 04 auf die Anforderungen eines Abtastsystems 04 abgestimmt ist, welches zur fehlerfreien Funktion einen konstanten Abstand von dem zu untersuchenden Bogen 01 benötigt.

In der Draufsicht (siehe Fig. 2) zeigt die Bogenführungsfläche 03 des Bogenleitblechs 02 parallel zur Transportrichtung 09 verlaufende Vertiefungen 11 zur teilweisen Aufnahme der Greifer 06, die erst ab einer bestimmten Position auf der Bogenführungsfläche 03 beginnen und bis zum Ende der Bogenführungsfläche 03 verlaufen. Ebenfalls ist die Bogenführungsfläche 03 des Bogenleitblechs 02 mit lochförmigen Ausnehmungen 12 zum Durchtritt von Luft ausgeführt.

Rückseitig ist dem Bogenleitblech 02 eine Saugvorrichtung bestehend aus Saugkasten 13 und Ventilatoren 14 zugeordnet (siehe Fig. 1 und 3). Mittels der Saugvorrichtung wird auf der Bogenführungsfläche 03 des Bogenleitblechs 02 ein Unterdruck erzeugt.

Das Bogenleitblech 02 ist derart angeordnet, dass sich die Bogenführungsfläche 03 kontinuierlich fortschreitend der Bewegungsbahn der in den Greifern 06 eingeklemmten Bogenvorderkante annähert. In Transportrichtung 09 betrachtet liegt das Bogenleitblech 02 an dessen Anfang auf einer, dem Bogenleitblech 02 zugewandten, Fläche des Saugkastens 13 auf und entfernt sich in Transportrichtung 09 von dieser. Dies bedeutet, dass das Ende des Bogenleitblechs 02 keinen direkten Kontakt zum Saugkasten 13 hat. Um die Formstabilität des als Bogenleitblech 02 ausgeführten Bogenleitelements 02 zu erhöhen, sind auf der Rückseite des Bogenleitblechs 02 Versteifungsrippen 16 angebracht. Es ist durchaus auch möglich, dass die in Fig. 1 gezeigten Versteifungsrippen 16 gleichzeitig als Abstandshalter zwischen Saugkasten 13 und Bogenleitblech 02 fungieren, oder dass zusätzlich zu den Versteifungsrippen 16 oder an Stelle der Versteifungsrippen 16 Abstandshalter auf der Rückseite des Bogenleitblechs 02 angebracht sind, um den gewünschten Verlauf der Bogenführungsfläche 03 zu erzielen.

Die exakte Position der Bogenführungsfläche 03 in Bezug zum Inspektionssystem 04 kann mittels einer Einstellvorrichtung zur Lageregulierung 17 bewerkstelligt werden. Dies kann besonders dann ein wichtiges Merkmal sein, wenn der Vorrichtung zum Transport und Führen von Bogen 01 ein Inspektionssystemen 04 zugeordnet ist, welches in seiner Funktion empfindlich auf Abstand und Krümmung des zu untersuchenden Bogens 01 reagiert.

Befindet sich die Bogenvorderkante, in Transportrichtung 09 betrachtet, im Anfangs- bzw. Mittelbereich der Bogenführungsfläche 03, so ist die in den Greifern 06 eingeklemmte Bogenvorderkante auf einer anderen Höhe als der auf der Bogenführungsfläche 03 aufliegende Teil des Bogens 01. Daraus folgt, dass ein gewisser Teil des Bogens 01, der sich an die Bogenvorderkante anschließt, nicht auf der Bogenführungsfläche 03 zur Auflage kommt.

Wie aus Fig. 1 ersichtlich wird, befindet sich am Ende der Transportbewegung die Bewegungsbahn der Bogenvorderkante, in Transportrichtung 09 beschrieben durch ein Kreisbogensegment mit Radius Rg, auf gleicher Höhe wie die Bogenführungsfläche 03, die in Transportrichtung 09 durch ein Kreisbogensegment mit Radius Ra beschrieben wird. In diesem Punkt schneiden sich Bogenführungsfläche 03 und Bewegungsbahn der Bogenvorderkante. Im vorliegenden Ausführungsbeispiel ist dieser Schnittpunkt gleich der Endkante der Bogenführungsfläche 03 des Bogenleitblechs 02.

In dieser Transportposition liegt der Bogen 01 von Anfang der Bogenführungsfläche 03 bis zum Ende der Bogenführungsfläche 03 auf dieser vollflächig und plan, wellen- und faltenfrei auf. Dies ist die Transportposition, in der durch das Inspektionssystem 04 eine qualitative Kontrolle des Bogens 01 durchgeführt werden kann, denn der Bogen 01 liegt nun reproduzierbar wellen- und faltenfrei dem Inspektionssystem 04 gegenüberliegend auf der Bogenführungsfläche 03 auf. Das heißt, dass mittels des Inspektionssystems 04, welches in seiner Wirkungsweise auf Krümmung und Abstand zur Bogenführungsfläche 03 abgestimmt ist, reproduzierbar fehlerfrei die qualitative Kontrolle des Bogens 01 durchgeführt werden kann.

Während der Transportbewegung des Bogens 01 längs der Transportrichtung 09 nähern sich die Greifer 06 des Greifersystems 07 der Bogenführungsfläche 03 und können aufgrund von Vertiefungen 11 in die Ebene der Bogenführungsfläche 03 kollisionsfrei eintauchen. Die Vertiefungen 11 sind im vorliegenden Ausführungsbeispiels durch Ausschnitte in die Bogenführungsfläche 03 des Bogenleitblechs 02 ausgebildet. Fig. 2 zeigt eine Draufsicht auf das Bogenleitblech 02 und den in den Greifern 06 des Greifersystem 07 eingeklemmten Bogen 01 aus der Position des gegenüberliegend angeordneten Inspektionssystems 04.

Eine Vorderansicht der Vorrichtung ist in Fig. 3 zu erkennen. In der dargestellten Transportposition sind die Greifer 06 des Greifersystems 07 soweit in die Ausschnitte 11 der Bogenführungsfläche eingetaucht, dass die in den Greifern 06 eingeklemmte Bogenvorderkante des Bogens 01 auf der gesamten Bogenführungsfläche 03 zur Auflage kommt.

In Fig. 4 ist ein Längsschnitt in Transportrichtung 09 durch ein als Bogenleitplatte 18 ausgebildetes Bogenleitelement 18 zu erkennen. Die Vertiefungen 19 sind in Form von Nuten 19 ausgebildet. In die Nut 19 ist ein Greifer 06 des Greifersystems 07 teilweise soweit eingetaucht, dass sich die im Greifer 06 eingeklemmten Bogenvorderkante auf gleicher Höhe wie die Bogenführungsfläche 03 der Bogenleitplatte 18 befindet und daher der gesamte durch die Bogenführungsfläche 03 geführte Teil des Bogens 01 auf dieser vollständig und plan zur Auflage kommt.

Das Bogenleitelement 02; 18 kann auch als Lochblech ausgeführt sein.

### Bezugszeichenliste

- 01: Bogen
- 02: Bogenleitelement, Bogenleitblech
- 03: Bogenführungsfläche
- 04: Inspektionssystem, Abtastsystem
- 05: -
- 06: Greifer
- 07: Greifersystem
- 08: Kettenförderer
- 09: Transportrichtung
- 10: -
- 11: Vertiefung zur Aufnahme des Greifers
- 12: Ausnehmung, lochförmig
- 13: Saugkasten
- 14: Ventilator
- 15: -
- 16: Versteifungsrippen
- 17: Einstellvorrichtung zur Lageregulierung
- 18: Bogenleitelement, Bogenleitplatte
- 19: Vertiefung, Nut
- Ra: Radius
- Rg: Radius

## Patentansprüche

1. Vorrichtung zum Transport von Bogen (01) mit einem Bogenleitelement (02; 18) und mindestens einem Greifersystem (07) mit zumindest zwei zueinander beabstandeten Greifern (06) und einer durch das Bogenleitelement (02; 18) definierten Bogenführungsfläche (03), wobei
das Bogenleitelement (02; 18) zumindest abschnittweise mit parallel zur Transportrichtung (09) verlaufenden Vertiefungen (11; 19) in der Bogenführungsfläche (03) zur zumindest teilweisen Aufnahme der Greifer (06) versehen ist, sodass die durch das Bogenleitelement (02; 18) beschriebene Bogenführungsfläche (03) in Transportrichtung (09) zumindest abschnittweise auf gleicher Höhe wie die Bewegungsbahn der im Greifersystem (07) fixierten Bogenvorderkante verläuft, **dadurch gekennzeichnet,**
**dass** sich die Bogenführungsfläche (03) des Bogenleitelementes (02; 18) bezogen auf die Transportrichtung (09) der Transportebene des Greifersystems (07) nähert und die Greifer (06) in Transportrichtung (09) zunehmend tiefer in die Vertiefungen (11; 19) eintauchend angeordnet sind, und
**dass** die Bogenführungsfläche (03) des Bogenleitelements (02; 18) längs der Transportrichtung (09) durch ein Kreisbogensegment mit Radius (Ra) und die Bewegungsbahn der im Greifersystem (07) eingespannten Bogenvorderkante in Transportrichtung (09) durch ein Kreisbogensegment mit Radius (Rg) beschrieben werden und sich die beiden Kreisbogensegmente in einem Punkt schneiden.

2. Vorrichtung nach Anspruch 1, **dadurch gekennzeichnet, dass** die Vertiefungen (11; 19) in der Bogenführungsfläche (03) zur Aufnahme der Greifer (06) erst ab einer bestimmten Position beginnen und bis zum Ende der Bogenführungsfläche (03) in Transportrichtung (09) verlaufen.

3. Vorrichtung nach Anspruch 1, **dadurch gekennzeichnet, dass** die Bogenführungsfläche (03) auf der gesamten Länge mit Vertiefungen (11:19) zur Aufnahme der Greifer (06) versehen ist.

4. Vorrichtung nach Anspruch 1, 2 oder 3, **dadurch gekennzeichnet, dass** die Bogenführungsfläche (03) konkav gekrümmt ist.

5. Vorrichtung nach einem der vorgehenden Ansprüche, **dadurch gekennzeichnet, dass** das Bogenleitelement (02) als Bogenleitblech (02) ausgeführt ist und die Vertiefungen (11) von Ausschnitten in der Bogenführungsfläche (03) des Bogenleitblechs (02) gebildet werden.

6. Vorrichtung nach Anspruch 5, **dadurch gekennzeichnet, dass** auf der Rückseite des Bogenleitblechs (02), zumindest abschnittweise, insbesondere längs und/oder quer zur Transportrichtung (09) verlaufende Versteifungsrippen (16) angebracht sind.

7. Vorrichtung nach einem der Ansprüche 1 bis 4, **dadurch gekennzeichnet, dass** das Bogenleitelement (18) als Bogenleitplatte (18) ausgebildet ist und die Vertiefungen (19) von Nuten in der Bogenführungsfläche (03) der Bogenleitplatte (18) gebildet werden.

8. Vorrichtung nach einem der vorgehenden Ansprüche, **dadurch gekennzeichnet, dass** das Bogenleitelement (02; 18) zumindest abschnittweise mit lochförmigen Ausnehmungen (12) zum Durchtritt von Luft ausgeführt ist.

9. Vorrichtung nach Anspruch 8, **dadurch gekennzeichnet, dass** das Bogenleitelement (02; 18) als Lochblech ausgeführt ist.

10. Vorrichtung nach Anspruch 8 oder 9, **dadurch gekennzeichnet, dass** dem Bogenleitelement (02; 18) mindestens eine Saugvorrichtung (13, 14) zugeordnet ist.

11. Vorrichtung nach Anspruch 10, **dadurch gekennzeichnet, dass** das Bogenleitelement (02; 18) zumindest abschnittweise auf einer Auflagefläche der Saugvorrichtung (13, 14) zur Auflage kommt.

12. Vorrichtung nach Anspruch 10 oder 11, **dadurch gekennzeichnet, dass** das Bogenleitelement (02; 18) und die Saugvorrichtung (13, 14) als integrale Einheit ausgeführt sind.

13. Vorrichtung nach einem der vorgehenden Ansprüche, **dadurch gekennzeichnet, dass** das Bogenleitelement (02; 18) mit einer Einstellvorrichtung (17) zur Lageregulierung versehen ist.

14. Vorrichtung nach einem der vorgehenden Ansprüche, **dadurch gekennzeichnet, dass** der Schnittpunkt der Kreisbogensegmente am Ende des Bogenleitelements (02; 18) in Transportrichtung (09) angeordnet ist.

15. Qualitätskontrollsystem zur qualitativen Begutachtung von Bogen (01) mit einem Inspektionsystem (04) und einer Vorrichtung nach der vorgehenden Ansprüche, **dadurch gekennzeichnet, dass** der Bogenführungsfläche (03) gegenüberliegend das Inspektionssystem (04) angeordnet ist.

16. Qualitätskontrollsystem nach Anspruch 15, **dadurch gekennzeichnet, dass** die Bogenführungsfläche (03) konkav gekrümmt ist und dass die konkav gekrümmte Seite der Bogenführungsfläche (03) dem Inspektionssystem (04) zugewandt ist.

17. Qualitätskontrollsystem nach Anspruch 16, **dadurch gekennzeichnet, dass** das Inspektionssystem (04) im Mittelpunkt des Kreisbogensegments der Bogenführungsfläche (03) angeordnet ist.

18. Qualitätskontrollsystem nach Anspruch 15, 16 oder 17, **dadurch gekennzeichnet, dass** das Inspektionssystem (04) ein optisches Abtastsystem (04) ist und die Gestalt des Bogenleitelements (02; 18) den Anforderungen des optischen Abtastsystems (04) angepasst ist.

19. Rotationsdruckmaschine mit einer Vorrichtung nach einem der Ansprüche 1 bis 14 oder mit einem Qualitätskontrollsystem nach einem der Ansprüche 15 bis 18.

20. Rotationsdruckmaschine nach Anspruch 19, **dadurch gekennzeichnet dass** die Rotationsdruckmaschine eine Bogenrotationsdruckmaschine für Wertpapiere ist.

## Claims

1. Apparatus for transporting sheets (01) with a sheet guide element (02; 18) and at least one gripper system (07) having at least two grippers (06) spaced apart from each other and a sheet guide surface (03) defined by the sheet guide element (02; 18),
the sheet guide element (02; 18) being provided with depressions (11; 19) in the sheet guide surface (03), running parallel to the transport direction (09), at least in some sections, in order at least partially to accommodate the grippers (06), so that the sheet guide surface (03) described by the sheet guide element (02; 18) in the transport direction (09) runs, at least in some sections, at the same height as the movement path of the sheet leading edge fixed in the gripper system (07), **characterized**
**in that** the sheet guide surface (03) of the sheet guide element (02; 18) approaches the transport plane of the gripper system (07), with respect to the transport direction (09), and the grippers (06) in the transport direction are arranged so that they dip increasingly deeper into the depressions (11; 19), and
**in that** the sheet guide surface (03) of the sheet guide element (02; 18) along the transport direction (09) is described by a circular arc segment with radius (Ra), and the movement path in the transport direction (09) of the sheet leading edge held in the gripper system (07) is described by a circular arc segment with radius (Rg), and the two circular arc segments intersect at a point.

2. Apparatus according to claim 1, **characterized in that** the depressions (11; 19) in the sheet guide surface (03) to accommodate the grippers (06) begin only from a specific position and run in the transport direction (09) as far as the end of the sheet guide surface (03).

3. Apparatus according to claim 1, **characterized in that** the sheet guide surface (03) is provided over the entire length with depressions (11; 19) to accommodate the grippers (06).

4. Apparatus according to claim 1, 2 or 3, **characterized in that** the sheet guide surface (03) is curved concavely.

5. Apparatus according to one of the preceding claims, **characterized in that** the sheet guide element (02) is designed as a sheet guide plate (02) and the depressions (11) are formed by cutouts in the sheet guide surface (03) of the sheet guide plate (02).

6. Apparatus according to claim 5, **characterized in that** reinforcing ribs (16) are fitted to the rear side of the sheet guide plate (02), at least in some sections, in particular running longitudinally and/or transversely with respect to the transport direction (09).

7. Apparatus according to one of claims 1 to 4, **characterized in that** the sheet guide element (18) is formed as a sheet guide board (18) and the depressions (19) are formed by grooves in the sheet guide surface (03) of the sheet guide board (18).

8. Apparatus according to one of the preceding claims, **characterized in that** the sheet guide element (02; 18) is designed, at least in some sections, with recesses (12) shaped like holes for the passage of air.

9. Apparatus according to claim 8, **characterized in that** the sheet guide element (02; 18) is designed as a perforated plate.

10. Apparatus according to claim 8 or 9, **characterized in that** the sheet guide element (02; 18) is assigned at least one suction apparatus (13, 14).

11. Apparatus according to claim 10, **characterized in that** the sheet guide element (02; 18) comes to lie, at least in some sections, on a supporting surface of the suction apparatus (13, 14).

12. Apparatus according to claim 10 or 11, **characterized in that** the sheet guide element (02; 18) and the suction apparatus (13, 14) are designed as an integral unit.

13. Apparatus according to one of the preceding claims, **characterized in that** the sheet guide element (02; 18) is provided with an adjusting apparatus (17) for position control.

14. Apparatus according to one of the preceding claims, **characterized in that** the point of intersection of the circular arc segments is arranged at the end of the sheet guide element (02; 18) in the transport direction (09).

15. Quality control system for the qualitative assessment of sheets (01) having an inspection system (04) and a device according to the preceding claims, **characterized in that** the inspection system (04) is arranged opposite the sheet guide surface (03).

16. Quality control system according to claim 15, **characterized in that** the sheet guide surface (03) is concavely curved, and **in that** the concavely curved side of the sheet guide surface (03) faces the inspection system (04).

17. Quality control system according to claim 16, **characterized in that** the inspection system (04) is arranged in the centre of the circular arc segment of the sheet guide surface (03).

18. Quality control system according to claim 15, 16 or 17, **characterized in that** the inspection system (04) is an optical sensing system (04) and the shape of the sheet guide element (02; 18) is matched to the requirements of the optical sensing system (04).

19. Rotary printing press having a device according to one of claims 1 to 14 or having a quality control system according to one of claims 15 to 18.

20. Rotary printing press according to claim 19, **characterized in that** the rotary printing press is a sheet-fed rotary printing press for papers of value.

## Revendications

1. Dispositif pour le transport de feuilles (01), comprenant un élément guide-feuille (02; 18) et au moins un système de préhension (07) avec au moins deux éléments de préhension (06) espacés l'un de l'autre et une surface de guidage de feuille (03) définie par l'élément guide-feuille (02; 18),
l'élément guide-feuille (02; 18) étant pourvu au moins en partie de renfoncements (11; 19) s'étendant parallèlement à la direction de transport (09) dans la surface de guidage de feuille (03), pour recevoir au moins en partie les éléments de préhension (06), de sorte que la surface de guidage de feuille (03) décrite par l'élément guide-feuille (02; 18) s'étende dans la direction de transport (09) au moins en partie à la même hauteur que la trajectoire de déplacement du bord avant des feuilles fixé dans le système de préhension (07), **caractérisé**
**en ce que** la surface de guidage de feuille (03) de l'élément guide-feuille (02; 18) par rapport à la direction de transport (09) se rapproche du plan de transport du système de préhension (07) et les éléments de préhension (06) sont disposés dans la direction de transport (09) en s'enfonçant de plus en plus profondément dans les renfoncements (11; 19), et
**en ce que** la surface de guidage de feuille (03) de l'élément guide-feuille (02; 18) le long de la direction de transport (09) est décrite par un segment d'arc de cercle de rayon (Ra) et la trajectoire de déplacement du bord avant des feuilles en prise dans le système de préhension (07) dans la direction de transport (09) est décrite par un segment d'arc de cercle de rayon (Rg), et les deux segments d'arc de cercle se coupent en un point.

2. Dispositif selon la revendication 1, **caractérisé en ce que** les renfoncements (11; 19) commencent dans la surface de guidage de feuille (03) pour recevoir les éléments de préhension (06) seulement à partir d'une position déterminée et s'étendent jusqu'à l'extrémité de la surface de guidage de feuille (03) dans la direction de transport (09).

3. Dispositif selon la revendication 1, **caractérisé en ce que** la surface de guidage de feuille (03) est pourvue sur toute sa longueur de renfoncements (11; 19) pour recevoir les éléments de préhension (06).

4. Dispositif selon la revendication 1, 2 ou 3, **caractérisé en ce que** la surface de guidage de feuille (03) a une courbure concave.

5. Dispositif selon l'une quelconque des revendications précédentes, **caractérisé en ce que** l'élément guide-feuille (02) est réalisé sous forme d'une tôle guide-feuille (02) et les renfoncements (11) sont formés par des découpes dans la surface de guidage de feuille (03) de la tôle guide-feuille (02).

6. Dispositif selon la revendication 5, **caractérisé en ce que**, du côté arrière de la tôle guide-feuille (02), sont réalisées des nervures de renforcement (16) s'étendant au moins en partie, notamment le long de et/ou transversalement à la direction de transport (09).

7. Dispositif selon l'une quelconque des revendications 1 à 4, **caractérisé en ce que** l'élément guide-feuille (18) est réalisé sous forme d'une plaque guide-feuille (18) et les renfoncements (19) sont formés par des rainures dans la surface de guidage de feuille (03) de la plaque guide-feuille (18).

8. Dispositif selon l'une quelconque des revendications précédentes, **caractérisé en ce que** l'élément guide-feuille (02; 18) est réalisé au moins en partie avec des évidements en forme de trous (12) pour le passage de l'air.

9. Dispositif selon la revendication 8, **caractérisé en ce que** l'élément guide-feuille (02; 18) est réalisé sous forme d'une tôle perforée.

10. Dispositif selon la revendication 8 ou 9, **caractérisé en ce que** au moins un dispositif d'aspiration (13, 14) est associé à l'élément guide-feuille (02; 18).

11. Dispositif selon la revendication 10, **caractérisé en ce que** l'élément guide-feuille (02; 18) vient en appui au moins en partie sur une surface d'appui du dispositif d'aspiration (13, 14).

12. Dispositif selon la revendication 10 ou 11, **caractérisé en ce que** l'élément guide-feuille (02; 18) et le dispositif d'aspiration (13, 14) sont réalisés sous forme d'une unité intégrale.

13. Dispositif selon l'une quelconque des revendications précédentes, **caractérisé en ce que** l'élément guide-feuille (02; 18) est pourvu d'un dispositif d'ajustement (17) pour le réglage en position.

14. Dispositif selon l'une quelconque des revendications précédentes, **caractérisé en ce que** le point d'intersection des segments d'arc de cercle est disposé à l'extrémité de l'élément guide-feuille (02; 18) dans la direction de transport (09).

15. Système de contrôle de la qualité pour l'examen qualitatif de feuilles (01) avec un système d'inspection (04) et un dispositif selon l'une quelconque des revendications précédentes, **caractérisé en ce que** la surface de guidage de feuille (03) est disposée en face du système d'inspection (04).

16. Système de contrôle de la qualité selon la revendication 15, **caractérisé en ce que** la surface de guidage de feuille (03) a une courbure concave et **en ce que** le côté de la surface de guidage de feuille (03) de courbure concave est tourné vers le système d'inspection (04).

17. Système de contrôle de la qualité selon la revendication 16, **caractérisé en ce que** le système d'inspection (04) est disposé au centre du segment d'arc de cercle de la surface de guidage de feuille (03).

18. Système de contrôle de la qualité selon la revendication 15, 16 ou 17, **caractérisé en ce que** le système d'inspection (04) est un système de mesure optique (04) et la forme de l'élément guide-feuille (02; 18) est adaptée aux exigences du système de mesure optique (04).

19. Presse rotative comprenant un dispositif selon l'une quelconque des revendications 1 à 14 ou un système de contrôle de la qualité selon l'une quelconque des revendications 15 à 18.

20. Presse rotative selon la revendication 19, **caractérisée en ce que** la presse rotative est une machine rotative d'impression pour feuilles pour des papiers-valeurs.
